# EUROPÄISCHE PATENTSCHRIFT

(11) **EP 0 054 112 B1**
(45) Veröffentlichungstag und Bekanntmachung des Hinweises auf die Patenterteilung: **30.03.1988**
(21) Anmeldenummer: 81107657.9
(22) Anmeldetag: 26.09.1981
(51) Int. Cl.: F02D 41/04

(54) **Elektronisches Verfahren und elektronisch gesteuertes Kraftstoffzumesssystem für eine Brennkraftmaschine**
Control method and electronically controlled metering system for an internal-combustion motor
Méthode et système de dosage de carburant commandé électroniquement pour un moteur à combustion interne

(30) Priorität: 12.12.1980 DE 3046863
(43) Veröffentlichungstag der Anmeldung: 23.06.1982
(73) Patentinhaber: ROBERT BOSCH GMBH, 70442 Stuttgart (DE)
(72) Erfinder: Becker, Wolfram, Dipl.-Ing., D-7147 Eberdingen (DE); Denz, Helmut, Dipl.-Ing., D-7000 Stuttgart 1 (DE)

(56) Entgegenhaltungen:
- DE-A- 2 815 067
- FR-A- 2 404 114
- GB-A- 2 007 392
- GB-A- 2 017 973
- US-A- 4 214 306

## Beschreibung

### Stand der Technik

Die Erfindung geht aus von einem elektronisch gesteuerten Kraftstoffzumesssystem für eine Brennkraftmaschine nach der Gattung des unabhängigen Patentanspruchs. Aus der DE-A-2 815 067 ist bekannt, zum Vermeiden von Drehmomentsprüngen und damit von unerwünschten Ruckeln der Brennkraftmaschine die einzelnen Zumesssignale zu überwachen und Änderungen dieser Zumesssignale zu begrenzen. Dies geschieht bei dem bekannten System dadurch, dass ausgehend von einem bestimmten Zumesssignal jeweils ein oberer und ein unterer Grenzwert für das nächstfolgende Zumesssignal gebildet wird und bei zu grossen Änderungen dann eben diese Grenzwerte zum Tragen kommen.

Es hat sich nun gezeigt, dass dieses bekannte «Antiruckel»-System nicht immer zufriedenstellend arbeitet, da die Änderungsbegrenzung bei Übergangsbetrieben wie Beschleunigung und Schub abschaltbar sein muss und speziell beim Auftreten dieser Bereiche Ungenauigkeiten entstehen.

### Vorteile der Erfindung

Mit Hilfe des erfindungsgemässen Verfahrens sowie ein des elektronisch gesteuerten Kraftstoffzumesssystems entsprechend den kennzeichnenden Merkmalen der unabhängigen Ansprüche erhält man ein Antiruckelsystem, das auch bei kritischen Betriebszuständen gute Ergebnisse hinsichtlich des Fahrverhaltens sowie der Abgaszusammensetzung erzielt. Insbesondere ist es vorteilhaft, für unterschiedliche Betriebszustände unterschiedliche Begrenzungen zu wählen, so dass sehr genau einzelne Forderungen berücksichtigt .werden können.

### Zeichnung

Ein Ausführungsbeispiel der Erfindung ist in der Zeichnung dargestellt und im folgenden näher beschrieben und erläutert. Es zeigen Fig. 1 ein Drehzahl-Last-Diagramm mit Angabe eines rukkelempfindlichen Bereichs, Fig. 2 verschiedene Beispiele für die Wirkungsweise des Systems bei unterschiedlichen Betriebsbedingungen, Fig. 3 ein Flussdiagramm im Zusammenhang mit einer rechnergesteuerten Realisierung der Erfindung, Fig. 4 ein Blockschaltbild als Beispiel einer Hardware-Lösung und Fig. 5 eine Einzelheit zum Gegenstand von Fig. 4.

### Beschreibung des Ausführungsbeispieles

Das Ausführungsbeispiel betrifft ein Verfahren sowie ein elektrisch gesteuertes Kraftstoffzumesssystem bei einer Brennkraftmaschine mit Fremdzündung, wobei der Kraftstoff über impulsweise angesteuerte Einspritzventile zugemessen wird. Als Ruckeln bezeichnet man einen Fahrbetrieb, bei dem das Fahrzeug durch zyklische Drehmomentschwankungen jeweils abgebremst und wieder beschleunigt wird. Die Ursache liegt in der Art der Lasterfassung. Das Lastsignal ti ist proportional dem Luftdurchsatz im Ansaugrohr und damit proportional dem Ausgangssignal des Luftmengenmessgeräts und umgekehrt proportional zur Drehzahl. Beim Ruckeln kann von näherungsweise konstantem Luftmengensignal ausgegangen werden, während die Drehzahl um einen Mittelwert schwankt. Bei konstanter Ausgangsspannung des Luftmengenmessgeräts bewirkt demnach eine Drehzahlabnahme eine Anfettung des Gemischs, während zunehmende Drehzahl zur Abmagerung führt.

Liegt man nun mit der Auslegung eines Kraftstoffzumesssystems in einem A-Bereich, in dem das Drehmoment proportional zum X-Wert ist, dann bewirkt eine zunehmende Drehzahl eine Abmagerung des Gemisches und dadurch ebenfalls eine, unter Umständen sehr starke, Drehmomentabnahme, die wiederum zu einem verstärkten Drehzahlabfall führt. Diese Drehzahlabnahme erzeugt nach der mathematischen Beziehung des Lastsignals ti ≈ Q/n eine Anfettung des Gemisches und damit eine Drehmomentzunahme, was einer Beschleunigung gleichkommt. Die Folge davon ist wiederum eine Drehzahlzunahme und der gesamte Vorgang beginnt von neuem.

Dies führt, gekoppelt mit einem entsprechend schwingungsfähigen System (Motor- Kupplung-Getriebe - Kardanwelle - Hinterachse - Reifen) zum «ruckelnden Fahrbetrieb». Angeregt werden kann dieser Vorgang z.B. durch ein einzelnes zu hohes Lastsignal ti oder durch eine Bodenwelle o.ä., die eine schnelle Drehzahländerung anregt.

Im Hinblick auf das genannte schwingungsfähige System als solches gibt es im Last-Drehzahl-Kennfeld einer Brennkraftmaschine verschiedene Bereiche mit unterschiedlicher Ruckelneigung.

Ein derartiges Kennfeld ist in Fig. 1 dargestellt und in diesem Kennfeld sind unterschiedliche Bereiche für verschiedene Gegenmassnahmen eingezeichnet, sowie ein besonders kritischer Bereich, in dem Ruckel aufgrund der Auslegung von Motor und Fahrzeug besonders kritisch ist.

Man kann Ruckelerscheinungen dämpfen, indem das ganze Gemisch fetter eingestellt wird. Im Hinblick auf einen sparsamen Verbrauch sowie gutes Abgas ist diese Methode jedoch nicht allgemein anwendbar. Beim Ausführungsgegenstand hingegen wird vorzugsweise im ruckelgefährdeten Bereich eine Mittelwertbildung der einzelnen Zumesssignale vorgenommen, wobei in Übergangsbereichen eine Sonderregelung getroffen wird.

Fig. 2 zeigt verschiedene Diagramme zur Wirkungsweise des Ausführungsbeispieles bei unterschiedlichen Betriebszuständen. So zeigt Fig. 2a ein recht unruhiges Lastsignal (ti) dessen Einzelwerte in ausgleichendem Sinne gemittelt werden.

Fig. 2b zeigt das Signalverhalten bei einem typischen Beschleunigungsvorgang, wenn nämlich das Lastsignal stark ansteigt und gewisse Änderungsschwellwerte überschreitet. Die Verhältnisse bei einer langsamen Lastzunahme zeigt Fig.2c. Dort wirkt anfangs die Mittelwertbildung aufgrund der Tatsache, dass ein bestimmter Änderungswert im Lastsignal noch nicht erreicht wird. Diese Mittelwertbildung würde im Endeffekt zu einem immer stärkeren Auseinanderklaffen von tatsächlichem und gemitteltem Wert führen, so dass für eine Annäherung dieser beiden unterschiedlichen Werte Sorge getragen werden muss.

In entsprechender Weise zeigen die Fig. 2d und e die Verhältnisse bei einem Übergang in den Schubbetrieb sowie bei langsamer Lastabnahme.

Wesentlich ist, dass die einzelnen Fahrzustände erkannt, entsprechend bewertet und nachfolgend die richtigen Schlussfolgerungen im Sinne einer Ruckel-Gegensteuerung gezogen werden.

Im Hinblick auf zunehmend üblicher werdende Kraftstoffzumesssysteme mit Rechnersteuerung zeigt Fig. 3 ein Flussdiagramm für eine rechnergesteuerte Lösung des erfindungsgemässen Kraftstoffzumesssystems.

Beim Flussdiagramm nach Fig. 3 werden zu Beginn in einem Block 10 einzelne Bereiche initialisiert, Zählerstände zurückgesetzt, Speicherinhalte gelöscht usw. Nachfolgend wird dann in Block 11 eine Differenzbildung von aufeinanderfolgenden Lastsignalen vorgenommen, der wiederum eine doppelte Abfrage in 12 und 13 nach-. folgt. Die Abfrage im Block 12 dient der Beschleunigungserkennung und ist sie gegeben, dann wird als neuer Lastwert auch jeweils der neueste Wert genommen (14), entsprechend weitergeleitet und verarbeitet.

Die zweite Abfrage in 13 betrifft die Schuberkennung. Liegt Übergang in den Schubbetrieb vor, dann wird entweder dieser neueste Wert durchgeschaltet oder jedoch im Hinblick auf einen sanften Übergang ein angepasster neuer Wert nach der Formel gewählt. Diese Alternativmöglichkeit ist durch ausgezogene und gestrichelt gezeichnete Linien charakterisiert.

Beim vorliegenden Ausführungsbeispiel erfolgt die Mittelwertbildung über die letzten maximal acht Lastwerte. Sie erfolgt ausgehend von den in einem Schieberegister gespeicherten Werten, wobei im stationären Bereich das Schieberegister in sogenannten Durchschiebebetrieb mit jeweils dem neuesten Wert beaufschlagt wird, während der älteste verloren geht. Der Schiebebetriebssteuerung dient ein Zähler zur Festlegung der Rangfolge der einzelnen Speicherwerte. Beim Flussdiagramm nach Fig. 3 ist mit 16 eine Abfrage nach dem Höchstzählerstand bezeichnet und mit 17 eine Subtraktionstelle für den letzten Lastwert beim stationären Betrieb. Das Schieberegister ist mit seiner Steuerung durch einen Block 18 gekennzeichnet, wobei nach 19 der jeweils neueste Lastwert den Schieberegisterplatz Z1 belegt.

In Block 20 findet eine Summation der jeweiligen Lastwerte statt. Die nachfolgende Division zur Bildung des Mittelwerts erfolgt in Block 21. Da auch die Abweichung des jeweils neuesten Werts vom Mittelwert verarbeitet wird, ist eine entsprechende Berechnung in einem Block 22 vorgesehen.

Der Bereichsklassifizierung dient die nächste Abfrageeinheit 23. Es folgen zwei Abfrageeinheiten 24 und 25, mit denen jeweils langsame Lastabnahmen und langsame Lastzunahmen im Sinne der Fig. 2c und 2e erfasst werden. Solange die dort eingezeichneten Schwellen noch nicht erreicht sind, entspricht der jeweils neueste Grundeinspritzmengenwert dem gemittelten Lastsignal. Andernfalls kommt eine progressive Annäherung an den jeweiligen Lastwert nach der Formel über den Block 26 zum tragen. Dies gilt auch für den Fall, dass über die Bereichserkennungsstufe 23 ein Spezialbereich erkannt und in diesen Spezialbereich die Änderung einen bestimmten Schwellwert überschreitet (27). Ist der neue Grundeinspritzwert der gemittelte Wert, Block 28, dann wird die laufende Nummer Z bis zum Erreichen eines Endwerts N laufend um Eins erhöht (30) und dann zum Ausgangspunkt A zurückgesprungen. Wird hingegen als neuer Grundeinspritzwert ein vom Mittelwert abweichendes Signal erzeugt, so erfolgt eine neue Mittelwertbildung und ein neues Einschreiben von Werten in das Schieberegister entsprechend Angaben in einem Block 29. Auch hier erfolgt im Anschluss daran ein Zurückspringen des gesamten Rechnungsablaufes nach A.

Mit Hilfe des in Fig. 3 als Flussdiagramm dargestellten Programmablaufs werden somit verschiedene Grenzwerte für das Grundeinspritzsignal erzeugt und abgefragt, die je nach den aus Fig. 2 ersichtlichen Fällen zum tragen kommen. Wesentlich ist die fortlaufende Mittelwertbildung während des stationären Betriebs, das Verhalten in den jeweiligen Übergangsbetrieben wie Beschleunigung und Schub, wobei im Hinblick auf eine möglichst gute Beschleunigung der jeweilige Fahrerwunsch unmittelbar zum tragen kommt, während bei Schubbetrieb zum Erreichen eines weichen Übergangs ein flacherer Abfall gewählt werden kann. Darüber hinaus werden langsame Beschleunigungsvorgänge und Lastabnahmen erkannt und eine entsprechende Signalverarbeitung vorgenommen.

Insgesamt gibt es für den neuen Grundeinspritzwert vier verschiedene Möglichkeiten:
- ti neu = ti (k) für Beschleunigungsfälle und gegebenenfalls für den Schubbetrieb.
- ti neu = ti (k-1) + Ati/2 für einen weichen Übergang in den Schubbetrieb.
- ti neu = tiM als gemittelten Wert im stationären Fahrbetrieb, und
- ti neu = tiM + AtiM/2 zur sukzessiven Annäherung des Mittelwertsignals an das Lastsignal im Falle langsamer Beschleunigungsvorgänge und flacher Lastabschwächungen.

Ein Beispiel einer hardware-mässigen Realisierungsmöglichkeit zeigt Fig. 4. Der besseren Übersicht halber sind die einzelnen Blöcke dieser Fig. 4 mit den aus Fig. 3 bekannten Bezugsziffern versehen, sofern sie übereinstimmen, obwohl die Blöcke des Flussdiagramms im Grunde genommen reine Rechnenoperationen darstellen, während diejenigen von Fig. 4 Schaltungsanordnungen zur Realisierung der speziellen Funktion markieren.

Um die Schaltungsanordnung nach Fig. 4 im Sinne eines Kraftstoffmesssystems zu vervollständigen, findet sich noch ein Zeitglied 35 zum Erzeugen des Quotienten aus Luftdurchsatz und Drehzahl ausgehend von Signalen eines Drehzahlgebers 36 und eines Luftmengenmessgeräts 37. Ausserdem findet sich noch eine Auswahllogik 38 für eine wunschgemässe Durchschaltung der einzelnen Grössen abhängig von den einzelnen Fahrzuständen, und schliesslich ist die Ventilwicklung eines Einspritzventils 39 angedeutet. In der Signalleitung zu diesem Einspritzventil liegen in der Regel noch Korrekturstufen für wenigstens die Temperatur und die Batteriespannung.

Im einzelnen ergibt sich folgender Aufbau. Der Ausgang des Zeitgliedes 35, an dem der jeweils neueste ti(k)-Wert anliegt, ist zwangsläufig mit all jenen Stufen gekoppelt, die den aktuellen Grundeinspritzwert bzw. Lastwert verarbeiten oder weitergeben. Dies sind die Auswahllogik 38, die Differenzbildungsstufe 11 für aufeinander folgende Lastsignale, eine Speicherstufe 40 für das jeweils vorausgegangene Lastsignal, einen Zähler 30, der Steuersignal für ein Addierglied 20 sowie die Dividierstufe 21 liefert, ferner eine Subtraktionsstufe 22 zum Bilden der Differenz zwischen dem aktuellen Lastwert und dem aktuellen Mittelwert sowie eine Schwellwertstufe 23 zur Bereichsabfrage.

Ausgangsseitig ist die Subtraktionsstufe 11 mit zwei Komparatoren 12 und 13 zum Erkennen der Beschleunigung und des Übergangs in den Schubbetrieb gekuppelt, deren Ausgangssignale wiederum auf zwei Steuereingänge 41 und 42 der Auswahllogik 38 schaltbar sind. Ferner liefern diese Komparatoren 12 und 13 Rücksetzsignale für die Addierstufe 20. Dies deshalb, weil die Mittelwertbildung beim speziellen Beispiel nach Fig. 4 jeweils bei diesen Übergangsbetriebszuständen gestoppt und entsprechende Additionswerte gelöscht werden sollen. Das gleiche Rücksetzsignal erhält auch das Schieberegister 18 sowie der Zähler 30. Der jeweilige Zählerstand des Zählers 30 steuert die Addierstufe 20, das Fortschreiten der Inhalte des Schieberegisters 18 sowie die Dividierstufe 21. Ausgangssignal dieser Dividierstufe 21 ist ein Mittelwert der Grundeinspritzzeit tiM, der wiederum als Eingangsgrösse für die Subtraktionsstufe 22, die Divisions- und Additionsstufe 26 sowie für die Auswahllogik 38 dient.

Eine weitere Divisions- und Subtraktionsstufe 15 liefert ein ti(k-1) +,äti/2-Signal für einen weiteren Eingang der Auswahllogik 38. Die Differenz zwischen aktuellem Lastwert und momentanem Mittelwert liefert die Subtraktionsstufe 22, die ihrerseits wieder das Ausgangssignal an die Divisions- und Additionsstufe 26 sowie eine Vorzeichenerkennungsstufe 44 weitergibt.

Ihr folgen zwei Schwellwertschalter 24 und 25 zur Abfrage von Schwellen in Verbindung mit langsamen Beschleunigungsvorgängen sowie flache Lastabnahmen. Ein weiterer Steuereingang 45 der Auswahllogik 38 erhält Ausgangssignale der Schwellwertschalter 24, 25 und 27, wobei deren Ausgangssignale ebenfalls das Zurücksetzen des Addiergliedes 20 und des Zählers 30 bewirken. Die Steuerstufe 29 stellt sicher, dass abhängig von Eingangssignalen an ihren drei Eingängen 47,48,49 der jeweils neueste Lastwert tineu in den Speicher 40 für den vorausgegangenen Lastwert als neuester Wert eingeschrieben wird. Dabei steht der Eingang 47 mit dem Steuereingang 45 der Auswahllogik 38 in Verbindung, der Eingang 48 mit dem Steuereingang 41 und schliesslich der Eingang 49 mit dem Steuereingang 42. Realisierbar ist die Steuereinrichtung 29 mittels eines Dreifach-Odergatters für die einzelnen Eingangsgrössen.

In der Auswahllogik 38 muss nun dafür Sorge getragen werden, dass je nach Betriebszustand die einzelnen berechneten Grösse auf den Ausgang als neuer Grundeinspritzmengenwert durchgeschaltet werden. Die erforderliche Verknüpfung zeigt Fig. 5, wobei in Fig. 5a nochmals das Schema der Auswahllogik 38 mit den einzelnen Daten- und Werteeingänge_{"}. dargestellt ist, während Fig. 5b eine Logiktabelle zeigt, nach der die einzelnen aus Fig. 5a ersichtlichen Schalter zu schliessen sind. Dabei zeigt die erste Zeile der Tabelle nach Fig. 5b den Fall der Beschleunigung, die zweite Zeile die Signalabgabe beim Übergang in den Schubbetrieb und die Zeilen 3 und 4 kennzeichnen verschiedene Fälle des mehr oder weniger stationären Betriebs. Nach der dritten Zeile werden für das Ausgangssignal die in den Fig. 2c und 2e gestrichelten Kurvenverläufe nachgefahren.

Unabhängig von der jeweiligen Realisierung, ob rechnergesteuert oder mit einer mit diskreten Bausteinen aufgebauten Schaltunganordnung, zeichnet sich das oben beschriebene Kraftstoffzumesssystem dadurch aus, dass es sehr gutes Fahrverhalten bei allen vorkommenden Betriebszuständen in allen möglichen Betriebsbereichen ermöglicht.

## Patentansprüche

1. Verfahren zur elektronisch gesteuerten Kraftstoffzumessung einer Brennkraftmaschine, bei dem abhängig von Betriebskenngrössen als Lastsignal eine Kraftstoff-Einspritzdauer (ti) gebildet wird, bei dem weiterhin eine Grundeinspritzdauer abhängig von sich ändernden Betriebszuständen korrigiert wird, dadurch gekennzeichnet, dass eine korrigierende Einspritzdauer (ti neu) ausgehend von einer aktuellen Einspritzdauer (ti(k)) (k = Zählindex) wie folgt gebildet wird:
- ti neu = ti(k) bei Beschleunigung oder Schubbetrieb
- ti neu = ti(k-1) + Ati/2 für weichen Übergang in den Schubbetrieb mit Δti = ti(k) -ti(k-1).
- ti neu = tiM im stationären Betrieb mit einem aus mehreren der letzten Werte ti(k), ti(k-1) ...ti(k-N) fortlaufend gebildeten Mittelwert
- ti neu = tiM + ΔtiM/2 zur sukzessiven Annäherung des Mittelwertes an das Lastsignal bei langsamer Beschleunigung oder flacher Lastabschwächung mit AtiM = tiM-ti(k).

2. Verfahren nach Anspruch 1, dadurch gekennzeichnet, dass die Mittelwertbildung am Ende jedes der beiden Übergangszustände - Beschleunigung oder Schub - neu beginnt.

3. Verfahren nach Anspruch 1, dadurch gekennzeichnet, dass bei langsamen kontinuierlichen Änderungen des Kraftstoffzumesssignales ab einer vorgebbaren Differenz zwischen aktuellem und gemitteltem Wert das Kraftstoffzumesssignal an den aktuellen Wert angenähert wird.

4. Verfahren nach wenigstens einem der Ansprüche 1 bis 3, dadurch gekennzeichnet, dass je nach Drehzahl-Last-Bereich eine Mittelwertbildung oder eine progressive Annäherung an den jeweils aktuellen Wert des Kraftstoffzumesssignals erfolgt.

5. Verfahren nach einem oder mehreren der Ansprüche 1 bis 4, dadurch gekennzeichnet, dass die Mittelwertbildung vorzugsweise über höchstens die letzten acht Signalwerte vorgenommen wird.

6. Einrichtung zur Durchführung des Verfahrens nach den Ansprüchen 1 bis 5, mit Mitteln (35) zur Berechnung einer Kraftstoff-Einspritzdauer (ti) abhängig von Betriebskenngrössen, weiterhin mit Mitteln (38) zur Korrektur einer Grundeinspritzdauer abhängig von sich ändernden Betriebszuständen, dadurch gekennzeichnet, dass Mittel zur Erkennung des Fahrzustandes (Beschleunigung, Schub, stationärer Betrieb) der Brennkraftmaschine vorhanden sind und dass ferner eine Auswahllogik (38) vorgesehen ist, die die aus einer aktuellen Einspritzdauer (ti(k)) (k = Zählindex) wie folgt gebildete korrigierte Einspritzdauer (ti neu)
- ti neu = ti(k) bei Beschleunigung oder Schubbetrieb
- ti neu = ti(k-1) + Ati/2 für weichen Übergang in den Schubbetrieb mit Ati = ti(k)-ti(k-1)
- ti neu = tiM im stationären Betrieb mit einem aus mehreren der letzten Werte ti(k), ti(k-1) ... ti(k-N) fortlaufend gebildeten Mittelwert
- ti neu = tiM + AtiM/2 zur sukzessiven Annäherung des Mittelwertes an das Lastsignal bei langsamer Beschleunigung oder flacher Lastabschwächung mit AtiM = tiM-ti(k)
dem jeweiligen Fahrzustand der Brennkraftmaschine zuordnet.

## Claims

1. Method for electronically controlled fuel dosing of an internal combustion engine, in which a fuel injection period (ti) is formed as a load signal in dependence on operating characteristics, in which furthermore a basic injection period is corrected in dependence on changing operating conditions, characterized in that a corrected injection period (ti new) is formed on the basis of a current injection period (ti(k)) (k = counting index), as follows:
- ti new = ti(k) with acceleration or overrun operation,
- ti new = ti(k-1) + Ati/2 for soft transition to overrun operation, with Δti = ti(k) - ti(k-1)
- ti new = tiM in steady-state operation with a mean value continuously formed from several of the last ti(k), ti(k-1) ... ti(k-N) values
- ti new = tiM + ΔtiM/2 for successive approximating the mean value to the load signal with slow acceleration or shallow load decrease with ΔtiM = tiM - ti(k).

2. Method according to Claim 1, characterized in that the formation of the mean value recommences at the end of each of the two transition states - acceleration or overrun.

3. Method according to Claim 1, characterized in that the fuel dosing signal is approximated to the current value, starting from a predeterminable difference between the current and averaged value, with slow continuous changes of the fuel dosing signal.

4. Method according to at least one of Claims 1 to 3, characterized in that the mean value is formed or the respective current value of the fuel dosing signal is progressively approximated depending on the rotational-speed/load range.

5. Method according to one or more of Claims 1 to 5, characterized in that the mean value is preferably formed over the last eight signal values at the most.

6. Device for carrying out the method according to Claims 1 to 5, containing means (35) for calculating a fuel injection period (ti) in dependence on operating characteristics, furthermore containing means (38) for correcting a basic injection period in dependence on changing operating conditions, characterized in that means exist for detecting the driving condition (acceleration, overrun, steady-state operation) of the internal combustion engine and that, in addition, a selection logic (38) is provided which allocates the corrected injection period (ti new), formed from a current injection period (ti(k)) (k = counting index) as follows:
- ti new = ti(k) with acceleration or overrun operation
- ti new = ti(k-1) + Ati/2 for soft transition to overrun operation with Δti = ti(k) - ti(k-1)
- ti new = tiM in steady-state operation with a mean value continuously formed from several of the last ti(k), ti(k-1) ... ti(k-N) values
- ti new = tiM + AtiM/2 for successively approximating the mean value to the load signal with slow acceleration or shallow load decrease with ΔtiM = tiM-ti(k)
to the respective driving condition of the internal combustion engine.

## Revendications

1. Procédé de dosage de carburant commandé électroniquement pour un moteur à combustion interne, dans lequel on forme, en fonction des caractéristiques de marche, comme signal de charge, une durée d'injection de carburant (ti), dans lequel en outre une durée d'injection de base est corrigée en fonction d'états de marche variables, caractérisé en ce qu'en partant d'une durée d'injection actuelle (ti(k)) (k = index du compteur), une durée d'injection corrigée (ti neu), nouvelle valeur de (ti), se forme comme suit:
- ti neu = ti(k) en accélération ou en marche sur inertie
- ti neu = ti(k-1) + Δti/2 pour une transition en douceur en mode de marche sur inertie avec Ati = ti(k)-ti(k-1)
- ti neu = tiM en marche stationnaire avec une valeur moyenne formée continuellement à partir de plusieurs des dernières valeurs ti(k), ti(k-1) ... ti(k-N)
- ti neu = tiM + AtiM/2 pour une approximation successive de la valeur moyenne du signal de charge dans le cas d'une accélération lente ou d'une décroissance faible de la charge avec AtiM = ti M - ti(k).

2. Procédé selon la revendication 1, caractérisé en ce que la formation de la valeur moyenne recommence à nouveau à la fin de chacun des deux états de transition - accélération ou marche sur inertie.

3. Procédé selon la revendication 1, caractérisé en ce qu'en cas de modification continues lentes du signal de dosage de carburant, le signal de dosage de carburant s'approche de la valeur actuelle à partir d'une différence, que l'on peut prescrire, entre la valeur actuelle et la valeur moyenne.

4. Procédé selon au moins l'une des revendications 1 à 4, caractérisé en ce que, selon chaque fois le régime vitesse de rotation-charge, il se fait une formation de valeur moyenne ou une approximation progressive de la valeur respectivement actuelle du signal de dosage de carburant.

5. Procédé selon une ou plusieurs des revendications 1 à 5, caractérisé en ce que l'on procède de préférence à la formation de la valeur moyenne au moyen d'au maximum les huit dernières valeurs du signal.

6. Dispositif pour l'exécution du procédé selon les revendications 1 à 5, comportant des moyens (35) pour calculer une durée d'injection de carburant (ti) en fonction de grandeurs caractéristiques de marche, comportant en outre des moyens (38) pour corriger une durée d'injection de base en fonction d'états de marche variables, caractérisé en ce qu'il existe des moyens pour reconnaître l'état de marche (accélération, marche sur inertie, marche stationnaire) du moteur à combustin interne: et en ce qu'il est en outre prévu une logique de choix (38) qui fait correspondre à l'état de marche respectif du moteur à combustion interne la durée d'injection (ti neu) corrigée, formée comme suit à partir d'une durée d'injection actuelle (ti(k)) (k = index du compteur)
- ti neu = ti(k), en accélération ou en marche sur inertie
- ti neu = ti(k-1) + Ati/2 pour une transition en douceur en mode de marche sur inertie, avec Δti = ti(k)-ti(k-1)
- ti neu = tiM en marche stationnaire avec une valeur moyenne formée continuellement à partir de plusieurs des dernières valeurs ti(k), ti(k-1) ... ti(k-N)
- ti neu = tiM + ΔtiM/2 pour une approximation successive de la valeur moyenne du signal de charge dans le cas d'une accélération lente ou d'une décroissance faible de la charge avec AtiM = tiM-ti(k).
